# EUROPÄISCHE PATENTSCHRIFT

(11) **EP 3 228 801 B1**
(45) Veröffentlichungstag und Bekanntmachung des Hinweises auf die Patenterteilung: **26.02.2020**
(21) Anmeldenummer: 16002201.8
(22) Anmeldetag: 13.10.2016
(51) Int. Cl.: E06B 9/17, E06B 9/40, E06B 9/42, E06B 9/58

(54) **SENKRECHTBESCHATTUNG MIT VERSTELLBAREN BEFESTIGUNGSKONSOLEN**
VERTICAL SHADING WITH ADJUSTABLE MOUNTING BRACKETS
OMBRAGE VERTICAL AVEC CONSOLES DE FIXATION RÉGLABLES

(30) Priorität: 06.04.2016 DE 102016003945
(43) Veröffentlichungstag der Anmeldung: 11.10.2017
(73) Patentinhaber: Weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- EP-A1- 0 945 584
- BE-A3- 1 018 229
- DE-A1-102006 059 470
- FR-A1- 2 291 341
- US-A- 4 399 855
- US-A- 4 974 658

## Beschreibung

Die Erfindung betrifft eine Senkrechtbeschattung mit einer in einem Gehäuse drehbar gelagerten Tuchwelle, von der ein Beschattungselement abwickelbar ist, wobei das vordere Ende des Beschattungselementes an einem nach unten ausfahrbaren Ausfahrprofil befestigt ist, wobei das Gehäuse von zumindest zwei Befestigungskonsolen oder von zwei senkrechten Führungsschienen gehalten wird.

Derartige Senkrechtbeschattungen sind bekannt. Bei sehr breiten Anlagen hat sich gezeigt, dass das Gehäuse aufgrund der Gewichtskraft durchbiegen kann. Weiterhin nachteilig ist es, dass die Montage mehrerer Befestigungskonsolen auf exakt derselben geodätischen Höhe einen hohen Aufwand bedeutet

Aus dem Dokument FR 2 291 341 A1 ist eine Befestigungsvorrichtung für einen Rollladen mit einer zwischen Lagern gelagerten Rollladenwelle bekannt, wobei die Lager an Seitenplatten eines Gehäuses angeordnet sind und wobei das Gehäuse mit den Seitenplatten mittels Schrauben befestigt ist, um eine fertige Baugruppe zu bilden.

Aus dem Dokument US 4 974 658 A ist eine Blende mit einem von zwei Führungsschienen getragenen Gehäuse bekannt, wobei in dem Gehäuse eine Welle mit einer darauf aufgewickelten flexiblen Blende gelagert ist, die sich hoch- und runterfahren lässt und wobei im Inneren der Welle ein rotierbarer Motor angeordnet ist.

Aus dem Dokument EP 0 945 584 A1 ist ein Rollladenkasten mit einer Wickelwelle bekannt, wobei sich der Rollladenkasten gegenüber einer Beschlagwand in horizontaler Richtung senkrecht zur Drehachse der Wickelwelle verfahrbar befestigen lässt.

Aus dem Dokument US 4 399 855 A ist ein Rollladenkasten für Fenster mit einem flexiblen auf einer Welle aufgewickelten Beschattungselement bekannt, wobei das Beschattungselement seitlich in Führungsschienen verfahrbar ist.

Aus dem Dokumente DE 10 2006 059470 A1 ist eine Stützvorrichtung zum Abstützen eines Wickelballens eines auf einer Wickelwelle aufwickelbaren Beschattungselementes bekannt, wobei die Stützvorrichtung eine Stützfläche mit zumindest einer reibungsmindernden Einlage und/oder Auflage aufweist.

Aus dem Dokument BE 1 018 229 A3 ist eine Horizontalbeschattung bekannt.

Aufgabe der Erfindung ist es, die Montage einer solchen Senkrechtbeschattung zu vereinfachen.

Diese Aufgabe wird erfindungsgemäß durch eine Senkrechtbeschattung gemäß Anspruch 1 sowie Anspruch 2 gelöst. Vorteilhafte Weiterbildungen der Erfindung sind in den Unteransprüchen angegeben.

Bei der erfindungsgemäßen Senkrechtbeschattung mit einer in einem Gehäuse drehbar gelagerten Tuchwelle, von der ein Beschattungselement abwickelbar ist, wobei das vordere Ende des Beschattungselementes an einem nach unten ausfahrbaren Ausfahrprofil befestigt ist, wobei das Gehäuse von zumindest zwei Befestigungskonsolen gehalten wird, ist vorgesehen, dass zumindest eine der Befestigungskonsolen eine zumindest in vertikaler Richtung gegenüber einem Grundkörper der Konsole verstellbare Gehäuseaufnahme aufweist.

Besonders vorteilhaft bei einer Senkrechtbeschattung mit einer in einem Gehäuse drehbar gelagerten Tuchwelle, von der ein Beschattungselement abwickelbar ist, wobei das vordere Ende des Beschattungselementes an einem nach unten ausfahrbaren Ausfahrprofil befestigt ist, wobei das Gehäuse von zwei senkrechten Führungsschienen gehalten wird, ist es, dass zumindest eine Befestigungskonsole angeordnet ist, die eine zumindest In vertikaler Richtung gegenüber einem Grundkörper der Konsole verstellbare Gehäuseaufnahme aufweist. Dabei können das Gehäuse und die Führungsschienen mittelbar oder unmittelbar einen Formschluss bilden.

Hierdurch wird einerseits die Montage einer Senkrechtbeschattung vereinfacht, da etwaige Toleranzen durch die Verstellbarkeit zumindest einer der Befestigungskonsolen ausgeglichen werden können. Sofern beispielsweise drei Befestigungskonsolen angeordnet werden, kann zumindest die mittlere der drei Befestigungskonsolen als Verstellkonsole ausgebildet sein. Hierdurch können Durchbiegungen des Gehäuses bei sehr breiten Anlagen von beispielsweise bis zu 6 m oder mehr ausgeglichen werden.

Bei einer Senkrechtbeschattung, deren Gehäuse von senkrechten Führungsschienen getragen wird, kann durch die Anordnung einer oder mehrerer Verstellkonsolen In dem Bereich zwischen den senkrechten Führungsschienen ebenfalls Durchbiegungen des Gehäuses bei sehr breiten Anlagen von beispielsweise bis zu 6 m oder mehr entgegen gewirkt werden.

Es kann somit bei zumindest einer der Befestigungskonsolen der Grundkörper der Konsole an einem Sturz oder einem Wintergarten oder einem Terrassendach oder Pergola befestigt werden, wobei die Gehäuseaufnahme gegenüber diesem Grundkörper der Konsole zumindest in vertikaler Richtung verstellbar und in der gewünschten Position an dem Grundkörper festlegbar ist. Die Gehäuseaufnahme der Befestigungskonsole dient der Aufnahme und Halterung des Gehäuses der Senkrechtbeschattung an der Konsole. Mittels der Verstellkonsole ist gegenüber dem Grundkörper der Konsole in vertikaler Richtung eine variable Befestigung des Gehäuses der Senkrechtbeschattung möglich. Es können auch mehr als eine Verstellkonsole vorgesehen sein oder auch sämtliche Konsolen können Verstellkonsolen sein. Hierdurch kann die gesamte Senkrechtbeschattung durch Verstellung der Gehäuseaufnahmen gegenüber den jeweiligen Grundkörpern ausgerichtet werden.

Bei dem Beschattungselement kann es sich um ein Tuch wie ein Markisentuch oder ein Fliegengitter, ein transparenten Behang, ein Rollo oder Stoff oder dergleichen handeln.

Durch die vorgesehene Einstellschraube ist eine leichte Betätigung und Einstellung der Gehäuseaufnahme gegenüber dem Grundkörper der Konsole auf das gewünschte Niveau möglich.

Die Gehäuseaufnahme ist gegenüber dem Grundkörper der Konsole in horizontaler Richtung parallel zur Drehachse der Tuchwelle verfahrbar mittels zumindest einer Einstellschraube. Da die Tuchwellenachse horizontal verläuft ist hiermit eine horizontale Verstellbarkeit von rechts nach links und umgekehrt in Bezug auf den Baukörper bezeichnet, an welchem die Senkrechtbeschattung angeordnet ist. Durch eine derartige Verfahrbarkeit der Gehäuseaufnahme gegenüber dem Grundkörper in horizontaler Richtung können auch etwaige Montagetoleranzen in der horizontalen Richtung ausgeglichen werden. Insbesondere wird es ermöglicht, den Abstand zwischen den Gehäuseaufnahmen auszugleichen, sofern eine äquidistante Montage der Grundkörper der Konsolen aufgrund baulicher Gegebenheiten nicht möglich sein sollte.

Bevorzugt ist die Gehäuseaufnahme gegenüber dem Grundkörper der Konsole in horizontaler Richtung senkrecht zur Drehachse der Tuchwelle verfahrbar ist, insbesondere mittels zumindest einer Einstellschraube. Mit der Richtung horizontal senkrecht zur Tuchwellenachse ist eine Bewegungsrichtung von dem Baukörper weg bzw. zu dem Baukörper hin, an welchem die Senkrechtbeschattung angeordnet ist, bezeichnet. Durch eine derartige Verstellbarkeit können baukörperbedingte Lageabweichungen ausgeglichen werden, wie sie beispielsweise durch Mauervorsprünge bedingt sein können.

In einer bevorzugten Ausführungsform weist die Gehäuseaufnahme eine keilförmig ausgebildete Abschrägung als Auflagefläche auf, die auf einer korrespondierenden Abschrägung des Grundkörpers der Konsole aufliegt, wobei die Gehäuseaufnahme zumindest ein Gewinde aufweist, in das eine Einstellschraube eingreift, die sich an dem Grundkörper der Konsole abstützt und/oder wobei der Grundkörper der Konsole zumindest ein Gewinde aufweist, in das eine Einstellschraube eingreift, die sich an der Gehäuseaufnahme abstützt. Durch eine derartige Keilförmige Auflage wird eine ausreichend große Stützfläche für die Gehäuseaufnahme auf dem Grundkörper bei einer gleichzeitig vorteilhaften Verfahrbarkeit der Gehäuseaufnahme auf dem Grundkörper realisiert.

Bevorzugt weist die Gehäuseaufnahme senkrecht verlaufende Langlöcher auf, die von in den Grundkörper der Konsole eingeschraubten Klemmschrauben durchgriffen werden, mittels derer die Gehäuseaufnahme In der gewünschten Position kraftschlüssig an dem Grundkörper der Konsole festgelegt wird. Derartige Langlöcher gestatten das Verschieben und Ausrichten der Gehäuseaufnahme auf dem Grundkörper der Konsole. In der gewünschten Position kann dann durch Anziehen der Klemmschrauben die Gehäuseaufnahme kraftschlüssig durch Klemmung an dem Grundkörper der Konsole festgelegt werden.

In einer bevorzugten Ausführungsform ist die Tuchwelle in Richtung auf das Ausfahrprofil vor- und zurückbewegbar, wobei die Tuchwelle an ihren Enden in Gleitsteinen gelagert ist, die in Kulissenführungen von Lagerträgem gleiten. Das bedeutet, dass die Tuchwelle schwimmend gelagert ist.

Besonders bevorzugt weist die Senkrechtbeschattung eine Stützfläche zur Abstützung der Tuchwelle auf. Die Stützfläche kann sich über die ganze Länge oder einen Teil der Länge der Tuchwelle oder mehrere Abschnitte der Tuchwelle erstrecken. Die Stützfläche kein einteilig oder mehrteilig ausgeführt sein.

Mit der Länge der Tuchwelle ist dabei die Erstreckung der Tuchwelle in axialer Richtung der Tuchwellenachse gemeint.

Mittels einer solchen Stützfläche kann einer Durchbiegung der Tuchwelle entgegen gewirkt werden. In Verbindung mit einer schwimmenden Lagerung der Tuchwelle, bei der die Tuchwelle in Richtung auf das Ausfahrprofil vor- und zurückbewegbar ist, ist es gewährleistet, dass der seinen Durchmesser beim Ein- und Ausfahren der Senkrechtbeschattung ändernde Tuchballen, der auf der Tuchwelle aufgewickelt ist, stets an der Stützfläche anliegt und hierdurch die Tuchwelle gegen die Gewichtskraft abgestützt wird. Hierdurch wird einer Durchbiegung der Tuchwelle unabhängig vom Tuchballendurchmesser entgegengewirkt, wodurch ein optimaler Tuchstand gewährleistet werden kann.

Mittels einer schwimmenden Lagerung der Tuchwelle, die an Ihren Enden in Gleitsteinen gelagert ist, die in Kulissenführungen von Lagerträgern gleiten, kann somit der Tuchballen unabhängig von seinem sich in Abhängigkeit der Ausfahrweite des Ausfahrprofils ändernden Durchmessers an der Stützfläche zur Abstützung der Tuchwelle anliegen, um somit einer Durchbiegung der Tuchwelle mit dem Tuchballen entgegenzuwirken. Mit dem Begriff des Tuchballens ist dabei die Wicklung des Beschattungselementes auf der Tuchwelle gemeint.

Eine solche Stützfläche zur Abstützung der Tuchwelle kann durchgehend einstückig über die ganze Länge oder einen Teil der Länge der Tuchwelle ausgebildet sein. Alternativ können mehrere Abschnitte entlang der Tuchwellenachse unterhalb der Tuchwelle angeordnet sein um hierdurch die Tuchwelle abzustützen. Mit dem Begriff der Stützfläche ist somit sowohl eine einteilige als auch eine mehrteilige Ausführung einer solchen Stützfläche umfasst. Auch kann die Länge der Stützfläche sich über die axiale Erstreckung der Tuchwelle hinaus erstrecken.

Die Stützfläche zur Abstützung der Tuchwelle kann sich in Umfangsrichtung über einen Winkel von über 30° der Tuchwelle, insbesondere bis zu 60° oder bis zu 90° oder bis zu 120° erstrecken.

In einer bevorzugten Ausführungsform weist die Senkrechtbeschattung eine Stützfläche zur Abstützung der Tuchwelle auf, wobei die Stützfläche reibungsmindernde Einlagen und/oder Auflagen und/oder eine reibungsmindernde Beschichtung aufweist.

Durch derartige reibungsmindernde Einlagen und/oder Auflagen und/oder eine reibungsmindernde Beschichtung der Stützfläche wird die Haftreibung zwischen dem Beschattungselement und der Stützfläche verringert. Hierdurch wird das Gleiten des Tuchballens über die Stützfläche beim Drehen der Tuchwelle erleichtert. Hierdurch wird einer Faltenbildung beim Auf- und Abwickeln der Senkrechtbeschattung entgegengewirkt.

Derartige reibungsmindernde Einlagen und/oder Auflagen und/oder Beschichtungen können sich über die gesamte Fläche der Stützfläche erstrecken oder in Teilbereichen der Stützfläche angeordnet sein. Insbesondere können derartige reibungsmindernde Einlagen und/oder Auflagen und/oder Beschichtungen streifenförmig parallel und/oder senkrecht zur Tuchwellenachse verlaufend ausgebildet sein.

In einer bevorzugten Ausführungsform weist die Senkrechtbeschattung senkrecht verlaufende Führungsschienen auf, in oder an den das Ausfahrprofil und/oder Seitenkanten des Beschattungselementes geführt sind.

Durch derartige senkrecht verlaufende Führungsschienen wird ein Pendeln und/oder Ausschlagen insbesondere des Ausfahrprofiles auch bei auftreffenden Windlasten zuverlässig verhindert.

Besonders bevorzugt weist das Beschattungselement an seinen in Ausfahrrichtung verlaufenden Kanten Halbreißverschlüsse auf, die mit entsprechenden Halbreißverschlüssen in senkrecht verlaufenden Führungsschienen zusammenwirken. In dieser bevorzugten Ausführungsform weist somit das Beschattungselement an seinen in Ausfahrrichtung verlaufenden Kanten reißverschlussartige Elemente auf, welche die eine Seite eines Reißverschlusses bilden und die mit entsprechenden Gegenstücken in senkrecht verlaufenden Führungsschienen zusammen wirken.

Im Fall von sogenannten Zip-Markisen sind Halbreißverschlüsse an beiden senkrecht verlaufenden Seitenkanten des Tuches angeordnet, die mit entsprechenden in senkrechten Führungsschienen angeordneten Gegenstücken zusammenwirken und eine reißverschlussartige senkrechte Verbindung zwischen Tuch und Führungsschiene herstellen.

Gerade im Falle sogenannter Zip-Markisen mit Reißverschlussverbindungen zu beiden Seiten zwischen den senkrecht verlaufenden Tuchkanten und den senkrecht verlaufenden Führungsschienen ist es besonders vorteilhaft, wenn eine hohe Zugkraft durch das Ausfahrprofil beim Ausfahren des Beschattungselementes aufgebracht wird. Diese hohe Zugkraft ist bei der erfindungsgemäßen Senkrechtbeschattung dadurch gewährleistet, dass das Ausfahrprofil zumindest ein Zusatzgewicht aufweist.

In einer bevorzugten Ausführungsform weist das Ausfahrprofil zumindest ein demontierbares Zusatzgewicht auf. Durch ein derartiges Zusatzgewicht kann ein optimaler Tuchstand bei ausgefahrener Senkrechtbeschattung gewährleistet werden.

Dadurch, dass das Ausfahrprofil zumindest ein Zusatzgewicht aufweist, wird einerseits die Montage der Senkrechtbeschattung erleichtert. Die Montage der Senkrechtbeschattung kann somit erfolgen, bevor das Zusatzgewicht montiert wird. Nach der Montage der Senkrechtbeschattung an dem Anbringungsort kann dann das zumindest eine Zusatzgewicht an dem Ausfahrprofil befestigt werden. Es können auch mehrere Zusatzgewichte an dem Ausfahrprofil befestigt werden.

Das Ausfahrprofil kann ein oder mehrere insbesondere demontierbare Zusatzgewichte aufweisen. Durch diese Zusatzgewichte, die nach der Montage der Senkrechtbeschattung an dem Anbringungsort im oder an dem Ausfahrprofil befestigt werden, wird die Zugkraft des Ausfahrprofils auf das nach unten abgewickelte Beschattungselement aufgrund der Gewichtskraft durch die Zusatzgewichte erhöht. Hierdurch wird ein optimaler Tuchstand des nach unten ausfahrbaren Beschattungselementes erreicht.

In einer bevorzugten Ausführungsform ist Ausfahrprofil mehrteilig öffenbar ausgeführt, wobei zumindest ein Zusatzgewicht in dem Ausfahrprofil einliegt. Insbesondere können ein oder mehrere Zusatzgewichte formschlüssig in dem Ausfahrprofil einliegen.

Vorzugsweise ist somit der Innenraum des Ausfahrprofils durch Öffnung des mehrteilig ausgeführten Ausfahrprofils zugänglich. Besonders bevorzugt weist dieser zugängliche Innenraum des Ausfahrprofils entsprechende geometrische Abmessungen zur Ausnahme eines oder mehrerer Zusatzgewichte auf, in welchen die Zusatzgewichte formschlüssig einliegen. Durch ein formschlüssiges Einliegen ist ein sicherer Halt des/der Zusatzgewicht/e gewährleistet und das/die Zusatzgewicht/e werden in dem Ausfahrprofil gesichert und festgelegt.

Vorzugsweise weist das Aufnahmeprofil Aufnahmebereiche und/oder Befestigungsbereiche zur Anbringung und/oder Aufnahme des zumindest eines Zusatzgewichtes auf. Hierdurch ist es möglich, eines oder mehrere Zusatzgewichte in das Ausfahrprofil und/oder in entsprechende Aufnahmebereiche an dem Ausfahrprofil einzulegen und/oder einzuclipsen und/oder anzuschrauben.

Insbesondere ist es somit beispielsweise möglich, ein oder mehrere Zusatzgewichte durch Einclipsen hinter entsprechenden Hinterschneidungen an dem Ausfahrprofil festzulegen und/oder mittels Befestigungsschrauben an dem Ausfahrprofil zu befestigen. Dabei können ein oder mehrere Zusatzgewichte an oder in dem Ausfahrprofil formschlüssig und/oder kraftschlüssig befestigt sein.

Es besteht somit die Möglichkeit, entsprechend ausgestaltete Zusatzgewichte in korrespondierenden Aufnahmebereichen in oder an dem Ausfahrprofil formschlüssig einzulegen und/oder mittels Klemmelementen kraftschlüssig zu befestigen und/oder mittels Schraubverbindungen in oder an dem Ausfahrprofil zu befestigen.

Sofern das Ausfahrprofil mehrteilig öffenbar ausgeführt ist und ein oder mehrere Zusatzgewichte in das Ausfahrprofil eingelegt werden, kann nach der Montage eines oder mehrerer Zusatzgewichte das Ausfahrprofil wiederum geschlossen werden, sodass dieses außenseitig eine geschlossene Kontur aufweist und die optische Gestaltung der Senkrechtbeschattung und insbesondere des Ausfahrprofils durch die Zusatzgewichte nicht beeinträchtig wird.

Vorzugsweise sind ein oder mehrere Zusatzgewichte an oder in dem Ausfahrprofil demontierbar befestigt. Hierdurch ist es nicht nur möglich, das/die Zusatzgewicht/e erst nach erfolgter Montage der Senkrechtbeschattung zu montieren, sondern diese zu demontieren. Dies kann beispielsweise zu Wartungszwecken oder bei Auswechseln des Beschattungselementes erfolgen, wodurch die Handhabung erleichtert wird.

Ein Ausführungsbeispiel der Erfindung ist in der Figur dargestellt und wird nachfolgend erläutert. Es zeigt:
- Fig. 1: eine perspektivische Ansicht einer Senkrechtbeschattung;
- Fig. 2: eine Rückansicht des Gehäuses der Senkrechtbeschattung nach Fig. 1;
- Fig. 3: den Schnitt A - A durch die Befestigungskonsole der Senkrechtbeschattung nach Fig. 2;
- Fig. 4: eine Rückansicht einer weiteren Ausführungsform einer Senkrechtbeschattung.

In den Figuren sind identischen Bauteile und Baugruppen der Senkrechtbeschattungen mit denselben Bezugszeichen versehen.

In der Fig. 1 ist eine perspektivische Ansicht einer Senkrechtbeschattung dargestellt. Eine solche Senkrechtbeschattung kann beispielsweise In einer Fensterlaibung oder an einer Fassade zur Beschattung eines Fensters montiert werden, oder auch beispielsweise an einem Terrassendach oder einem Wintergarten.

Die Senkrechtbeschattung weist ein Gehäuse 1 auf. In dem Gehäuse 1 ist eine Tuchwelle drehbar gelagert. Von der Tuchwelle abwickelbar ist das in senkrechter Richtung nach unten ausfahrbare Beschattungselement 2. Das vordere Ende des Beschattungselementes 2 ist an dem senkrecht nach unten verfahrbaren Ausfahrprofil 3 befestigt. In dem dargestellten Ausführungsbeispiel handelt es sich um eine sogenannte Zip-Markise, bei der die senkrecht verlaufenden seitlichen Tuchkanten des Beschattungselementes 2 Reißverschlusshälften aufweisen, die mit entsprechenden Gegenstücken in den senkrechten Führungsschienen 4, 5 zusammenwirken. Durch diese Reißverschlussverbindungen mit den entsprechenden Gegenstücken in den senkrechten Führungsschienen 4, 5 wird ein Flattern und Ausbeulen des Beschattungselementes 2 sowie ein Schlagen des Ausfahrprofils 3 auch bei auftretenden Windlasten zuverlässig verhindert.

Das Ausfahrprofil 3 weist mehrere Zusatzgewichte auf, die nach der Montage der Senkrechtbeschattung an dem Ausfahrprofil 3 montiert werden. Hierdurch wird die in Richtung des Pfeiles wirksame Gewichtskraft G gesteigert, wodurch ein optimales Arbeiten der Reißverschlussverbindungen des Beschattungselementes 2 an den senkrecht verlaufenden Seitenkanten mit den entsprechenden Gegenstücken in den senkrechten Schienen 4, 5 verbessert wird. Durch die Zusatzgewichte an dem Ausfahrprofil 3 wird somit die Gewichtskraft G in senkrechter Richtung nach unten gesteigert, die auf das Beschattungselement 2 einwirkt. Durch die Zusatzgewichte wird somit der Tuchstand der Senkrechtbeschattung verbessert. Dadurch dass die Zusatzgewichte demontierbar an dem Ausfahrprofil angeordnet sind ist es möglich, die Senkrechtbeschattung zunächst ohne diese Zusatzgewichte zu montieren und nachdem das Gehäuse 1 mit der darin drehbar gelagerten Tuchwelle sowie die senkrechten Führungsschienen 4, 5 montiert sind, können die Zusatzgewichte an dem Ausfahrprofil befestigt werden. Hierdurch wird die Montage der Senkrechtbeschattung erleichtert und andererseits nach erfolgter vollständiger Montage inklusive der am Ausfahrprofil angeordneten Zusatzgewichte ein optimaler Tuchstand und eine optimale Arbeitsweise der Reißverschlüsse an den Seitenkanten des Beschattungselementes 2 garantiert.

In Fig. 2 ist die Rückansicht des Gehäuses 1 der Senkrechtbeschattung mit den senkrechten Führungsschienen 4, 5 dargestellt. Das Gehäuse 1 ist mittels dreier Befestigungskonsolen 6 an den nicht dargestellten Baukörper befestigt. Die Darstellung gemäß den Figuren 1 und 2 ist insofern nicht maßstabsgerecht, sondern lediglich schematisch. Tatsächlich kann die Breite des Gehäuses 1 in der Bildebene gemäß der Fig. 2 deutlich größer ausfallen als die Länge der Führungsschienen 4, 5. Das heißt, dass das Gehäuse 1 beispielsweise eine bis zu 6 Meter lange Tuchwelle aufnehmen kann. Dementsprechend ist der Abstand zwischen den Befestigungskonsolen 6 entsprechend groß. Bei den Befestigungskonsolen 6 handelt sich um verstellbare Konsolen 6. Den Schnitt A-A nach Fig. 2 durch eine solche verstellbare Konsole 6 zeigt Fig. 3.

Die Konsolen 6 weisen einen Grundkörper 61 auf, der mittels nicht dargestellter Schraubverbindungen an einem nicht dargestellten Baukörper festgelegt werden. An dem Grundkörper 61 der Konsole 6 ist befestigt eine Gehäuseaufnahme 62 mit einem Haken 63, der von einem entsprechenden Vorsprung an dem Gehäuse 1 übergriffen wird. Die Gehäuseaufnahme 62 weist Langlöcher 64 auf, die von Klemmschrauben 65 durchgriffen werden. Wie durch den Doppelpfeil 66 dargestellt kann die Gehäuseaufnahme 62 aufgrund der Langlöcher 64 in senkrechter Richtung nach oben und unten gegenüber dem Grundkörper 61 der Konsole verschoben und sodann in der gewünschten Ausrichtung durch Anziehen der Klemmschrauben 65 an dem Grundkörper 61 festgelegt werden. Durch die senkrechte Verstellbarkeit der Gehäuseaufnahme 62 gegenüber dem Grundkörper 61 der Konsole 6 können etwaige Montagetoleranzen bei der Befestigung der Grundkörper 61 an dem Baukörper ausgeglichen werden. Ferner kann eine Durchbiegung des Gehäuses 1 durch eine entsprechende Einstellung der mittleren Konsole bei insgesamt 3 Konsolen gemäß Fig. 2 ausgeglichen werden.

In Fig. 4 ist die Rückansicht des Gehäuses 1 einer weiteren Ausführungsform einer Senkrechtbeschattung mit den senkrechten Führungsschienen 4, 5 dargestellt. Das Gehäuse 1 durch entsprechende Verbindungselemente an dem Gehäuse formschlüssig von oben an den Führungsschienen 4, 5 montiert und von den Führungsschienen 4, 5 getragen. Das Gehäuse 1 weist hierzu entsprechende Zapfen auf, die formschlüssig von oben in die Führungsschienen 4, 5 eingreifen.

In der Mitte zwischen den beiden Führungsschienen 4, 5 ist eine Befestigungskonsolen 6 an dem nicht dargestellten Baukörper befestigt. Die Darstellung gemäß der Figur 4 ist insofern nicht maßstabsgerecht, sondern lediglich schematisch. Tatsächlich kann die Breite des Gehäuses 1 in der Bildebene gemäß der Fig. 4 deutlich größer ausfallen als die Länge der Führungsschienen 4, 5. Das heißt, dass das Gehäuse 1 beispielsweise eine bis zu 6 Meter lange Tuchwelle aufnehmen kann. Dementsprechend ist der Abstand zwischen den Führungsschienen 4, 5 entsprechend groß.

Bei der Befestigungskonsole 6 handelt sich um eine verstellbare Konsole 6, wie sie Anhand der Figur 3 erläutert wurde. Durch die senkrechte Verstellbarkeit der Gehäuseaufnahme 62 gegenüber dem Grundkörper 61 der Konsole 6 kann eine Durchbiegung des Gehäuses 1 durch eine entsprechende Einstellung der Konsole 6 ausgeglichen und eine Durchbiegung des Gehäuses somit verhindert werden. Alternativ zu der schematischen Darstellung gemäß Fig. 4 können insbesondere bei sehr breiten Beschattungen mehrere Verstellkonsolen zur Halterung und Abstützung des Gehäuses in dem Bereich zwischen den senkrechten Stützen angeordnet sein.

## Patentansprüche

1. Senkrechtbeschattung mit einer in einem Gehäuse (1) drehbar gelagerten Tuchwelle, von der ein Beschattungselement (2) abwickelbar ist, wobei das vordere Ende des Beschattungselementes (2) an einem nach unten ausfahrbaren Ausfahrprofil (3) befestigt ist, wobei das Gehäuse (1) von zumindest zwei Befestigungskonsolen (8) gehalten wird, wobei zumindest eine der Befestigungskonsolen (6) eine zumindest in vertikaler Richtung gegenüber einem Grundkörper (61) der Konsole (6) verstellbare Gehäuseaufnahme (62) aufweist, **dadurch gekennzeichnet. dass** die zumindest eine der Befestigungskonsolen (6) zumindest eine Einstellschraube aufweist, wobei die Gehäuseaufnahme (62) gegenüber dem Grundkörper (61) der Konsole (6) mittels der Einstellschraube verfahrbar ist.

2. Senkrechtbeschattung mit einer in einem Gehäuse (1) drehbar gelagerten Tuchwelle, von der ein Beschattungselement (2) abwickelbar ist, wobei das vordere Ende des Beschattungselementes (2) an einem nach unten ausfahrbaren Ausfahrprofil (3) befestigt ist, wobei das Gehäuse (1) von zwei senkrechten Führungsschienen (4, 5) und zumindest einer Befestigungskonsole (6) gehalten wird, wobei die Befestigungskonsole (6) eine zumindest in vertikaler Richtung gegenüber einem Grundkörper (61) der Konsole (6) verstellbare Gehäuseaufnahme (62) aufweist, **dadurch gekennzeichnet, dass** die zumindest eine der Befestigungskonsolen (6) zumindest eine Einstellschraube aufweist, wobei die Gehäuseaufnahme (62) gegenüber dem Grundkörper (61) der Konsole (6) mittels der Einstellschraube verfahrbar Ist.

3. Senkrechtbeschattung nach Anspruch 2, **dadurch gekennzeichnet, dass** das Gehäuse (1) und die Führungsschienen (4, 5) mittelbar oder unmittelbar einen Formschluss bilden.

4. Senkrechtbeschattung nach einem der vorherigen Ansprüche, **dadurch gekennzeichnet, dass** die Gehäuseaufnahme (62) gegenüber dem Grundkörper (61) der Konsole (6) in horizontaler Richtung parallel zur Drehachse der Tuchwelle verfahrbar ist, insbesondere mittels zumindest einer Einstellschraube.

5. Senkrechtbeschattung nach einem der vorherigen Ansprüche, **dadurch gekennzeichnet, dass** die Gehäuseaufnahme (62) gegenüber dem Grundkörper (61) der Konsole (6) in horizontaler Richtung senkrecht zur Drehachse der Tuchwelle verfahrbar ist, insbesondere mittels zumindest einer Einstellschraube.

6. Senkrechtbeschattung nach einem der vorherigen Ansprüche, **dadurch gekennzeichnet, dass** die Gehäuseaufnahme (62) eine keilförmig ausgebildete Abschrägung als Auflagefläche aufweist, die auf einer korrespondierenden Abschrägung des Grundkörpers (61) der Konsole (6) aufliegt, wobei die Gehäuseaufnahme zumindest ein Gewinde aufweist, in das die Einstellschraube eingreift, die sich an dem Grundkörper (61) der Konsole (6) abstützt und/oder wobei der Grundkörper (61) der Konsole (6) zumindest ein Gewinde aufweist, in das die Einstellschraube eingreift, die sich an der Gehäuseaufnahme (62) abstützt.

7. Senkrechtbeschattung nach einem der vorherigen Ansprüche, **dadurch gekennzeichnet, dass** die Gehäuseaufnahme (62) senkrecht verlaufende Langlöcher (64) aufweist, die von in den Grundkörper (61) der Konsole (6) eingeschraubten Klemmschrauben (65) durchgriffen werden, mittels derer die Gehäuseaufnahme (62) in der gewünschten Position kraftschlüssig an dem Grundkörper (61) der Konsole (6) festgelegt wird.

8. Senkrechtbeschattung nach einem der vorherigen Ansprüche, **dadurch gekennzeichnet, dass** die Tuchwelle in Richtung auf das Ausfahrprofil vor- und zurückbewegbar ist, wobei die Tuchwelle an ihren Enden in Gleitsteinen gelagert ist, die in Kulissenführungen von Lagerträgern gleiten.

9. Senkrechtbeschattung nach einem der vorherigen Ansprüche, **dadurch gekennzeichnet, dass** die Senkrechtbeschattung zumindest eine Stützfläche zur Abstützung der Tuchwelle aufweist, insbesondere dass die Stützfläche sich parallel zur Drehachse der Tuchwelle über die ganze Länge oder einen Teil der Länge der Tuchwelle oder mehrere Abschnitte der Tuchwelle erstreckt.

10. Senkrechtbeschattung nach einem der vorherigen Ansprüche, **dadurch gekennzeichnet, dass** die Senkrechtbeschattung zumindest eine Stützfläche zur Abstützung der Tuchwelle aufweist, insbesondere dass die Stützfläche sich in Umfangsrichtung über einen Winkel von über 30° der Tuchwelle, insbesondere bis zu 60° oder bis zu 90° oder bis zu 120° erstreckt.

11. Senkrechtbeschattung nach einem der vorherigen Ansprüche, **dadurch gekennzeichnet, dass** die Senkrechtbeschattung zumindest eine Stützfläche zur Abstützung der Tuchwelle aufweist, wobei die Stützfläche eine oder mehrere reibungsmindernde Einlage/n und/oder Auflage/n und/oder eine reibungsmindernde Beschichtung aufweist.

12. Senkrechtbeschattung nach einem der vorherigen Ansprüche, **dadurch gekennzeichnet, dass** die Senkrechtbeschattung senkrecht verlaufende Führungsschienen (4, 5) aufweist, in oder an denen das Ausfahrprofil (3) und/oder Seitenkanten des Beschattungselementes (2) geführt sind.

13. Senkrechtbeschattung nach einem der vorherigen Ansprüche, **dadurch gekennzeichnet, dass** das Beschattungselement (2) an seinen in Ausfahrrichtung verlaufenden Kanten Halbreißverschlüsse aufweist, die mit entsprechenden Halbreißverschlüssen in senkrecht verlaufenden Führungsschienen (4, 5) zusammenwirken.

## Claims

1. Vertical shading with a canvas shaft, rotatably mounted in a housing (1), from which a shading element (2) can be unwound, wherein the front end of the shading element (2) is fastened on an extension profile (3) which can be extended downwards, wherein the housing (1) is held by at least two mounting brackets (6), wherein at least one of the mounting brackets (6) has a housing receptacle (62), which can be adjusted at least in vertical direction with respect to a basic body (61) of the bracket (6), **characterised in that** the at least one of the mounting brackets (6) has at least one adjusting screw, wherein the housing receptacle (62) is movable with respect to the basic body (61) of the bracket (6) by means of the adjusting screw.

2. Vertical shading with a canvas shaft, rotatably mounted in a housing (1), from which a shading element (2) can be unwound, wherein the front end of the shading element (2) is fastened on an extension profile (3) which can be extended downwards, wherein the housing (1) is held by two vertical guide rails (4, 5) and at least one mounting bracket (6), wherein the mounting bracket (6) has a housing receptacle (62), which can be adjusted at least in vertical direction with respect to a basic body (61) of the bracket (6), **characterised in that** the at least one of the mounting brackets (6) has at least one adjusting screw, wherein the housing receptacle (62) can be moved with respect to the basic body (61) of the bracket (6) by means of the adjusting screw.

3. Vertical shading according to claim 2, **characterised in that** the housing (1) and the guide rails (4, 5) form indirectly or directly a form-fit.

4. Vertical shading according to any of the preceding claims, **characterised in that** the housing receptacle (62) is movable with respect to the basic body (61) of the bracket (6) in horizontal direction parallel to the rotational axis of the canvas shaft, in particular by means of at least one adjusting screw.

5. Vertical shading according to any of the preceding claims, **characterised in that** the housing receptacle (62) is movable with respect to the basic body (61) of the bracket (6) in horizontal direction perpendicularly to the rotational axis of the canvas shaft, in particular by means of at least one adjusting screw.

6. Vertical shading according to any of the preceding claims, **characterised in that** the housing receptacle (62) has a wedge-shaped formed sloping edge as bearing surface, which lies on a corresponding sloping edge of the basic body (61) of the bracket (6), wherein the housing receptacle has at least one threading into which the adjusting screw engages which bears on the basic body (61) of the bracket (6) and/or wherein the basic body (61) of the bracket (6) has at least one threading into which the adjusting screw engages which bears on the housing receptacle (62).

7. Vertical shading according to any of the preceding claims, **characterised in that** the housing receptacle (62) has vertically extending longitudinal holes (64) through which clamping screws (65) screwed into the basic body (61) of the bracket (6) engage, by means of which clamping screws the housing receptacle (62) is fixed in the desired position in a force-fitting manner on the basic body (61) of the bracket (6).

8. Vertical shading according to any of the preceding claims, **characterised in that** the canvas shaft can be moved forwards and backwards in the direction onto the extending profile, wherein the canvas shaft is mounted at its ends in sliding blocks which slide in slide guides of bearing supports.

9. Vertical shading according to any of the preceding claims, **characterised in that** the vertical shading has at least one bearing surface for supporting the canvas shaft, in particular that the bearing surface extends parallel to the rotational axis of the canvas shaft across the entire length or a part of the length of the canvas shaft or several portions of the canvas shaft.

10. Vertical shading according to any of the preceding claims, **characterised in that** the vertical shading has at least one bearing surface for supporting the canvas shaft, in particular that the bearing surface extends in circumferential direction across an angle of more than 30° of the canvas shaft, in particular up to 60° or up to 90° or up to 120°.

11. Vertical shading according to any of the preceding claims, **characterised in that** the vertical shading has at least one bearing surface for supporting the canvas shaft, wherein the bearing surface has one or more friction-reducing inlay(s) or overlay(s) and/or a friction-reducing coating.

12. Vertical shading according to any of the preceding claims, **characterised in that** the vertical shading has perpendicularly extending guide rails (4, 5) in or on which the extension profile (3) and/or lateral edges of the shading element (2) are guided.

13. Vertical shading according to any of the preceding claims, **characterised in that** the shading element (2) has on its edges extending in extension direction half-zip fasteners which interact with corresponding half-zip fasteners in vertically extending guide rails (4, 5).

## Revendications

1. Ombrage vertical avec un arbre à toile logé de manière rotative dans un boîtier (1), duquel un élément d'ombrage (2) peut être déroulé, dans lequel l'extrémité avant de l'élément d'ombrage (2) est fixée à un profil de déploiement (3) déployable vers le bas, dans lequel le boîtier (1) est maintenu par au moins deux consoles de fixation (6), dans lequel au moins une des consoles de fixation (6) présente un logement de boîtier (62) déplaçable par rapport à un corps de base (61) de la console (6) au moins dans la direction verticale, **caractérisé en ce que** l'au moins une des consoles de fixation (6) présente au moins une vis de réglage, dans lequel le logement de boîtier (62) est déplaçable par rapport au corps de base (61) de la console (6) au moyen de la vis de réglage.

2. Ombrage vertical avec un arbre à toile logé de manière rotative dans un boîtier (1), duquel un élément d'ombrage (2) peut être déroulé, dans lequel l'extrémité avant de l'élément d'ombrage (2) est fixée à un profil de déploiement (3) déployable vers le bas, dans lequel le boîtier (1) est maintenu par deux rails de guidage verticaux (4, 5) et au moins une console de fixation (6), dans lequel la console de fixation (6) présente un logement de boîtier (62) déplaçable par rapport à un corps de base (61) de la console (6) au moins dans la direction verticale, **caractérisé en ce que** l'au moins une des consoles de fixation (6) présente au moins une vis de réglage, dans lequel le logement de boîtier (62) est déplaçable par rapport au corps de base (61) de la console (6) au moyen de la vis de réglage.

3. Ombrage vertical selon la revendication 2, **caractérisé en ce que** le boîtier (1) et les rails de guidage (4, 5) forment directement ou indirectement une complémentarité de forme.

4. Ombrage vertical selon l'une quelconque des revendications précédentes, **caractérisé en ce que** le logement de boîtier (62) est déplaçable par rapport au corps de base (61) de la console (6) dans la direction horizontale parallèlement à l'axe de rotation de l'arbre à toile, en particulier au moyen d'au moins une vis de réglage.

5. Ombrage vertical selon l'une quelconque des revendications précédentes, **caractérisé en ce que** le logement de boîtier (62) est déplaçable par rapport au corps de base (61) de la console (6) dans la direction horizontale perpendiculairement à l'axe de rotation de l'arbre à toile, en particulier au moyen d'au moins une vis de réglage.

6. Ombrage vertical selon l'une quelconque des revendications précédentes, **caractérisé en ce que** le logement de boîtier (62) présente un chanfrein réalisé en forme de coin en tant que surface de pose, qui repose sur un chanfrein correspondant du corps de base (61) de la console (6), dans lequel le logement de boîtier présente au moins un filetage, dans lequel la vis de réglage vient en prise, qui s'appuie au niveau du corps de base (61) de la console (6) et/ou dans lequel le corps de base (61) de la console (6) présente au moins un filetage, dans lequel la vis de réglage vient en prise, qui s'appuie au niveau du logement de boîtier (62).

7. Ombrage vertical selon l'une quelconque des revendications précédentes, **caractérisé en ce que** le logement de boîtier (62) présente des trous oblongs (64) s'étendant verticalement, qui sont traversés par des vis de serrage (65) vissées dans le corps de base (61) de la console (6), au moyen desquelles le logement de boîtier (62) est fixé dans la position souhaitée par force au niveau du corps de base (61) de la console (6).

8. Ombrage vertical selon l'une quelconque des revendications précédentes, **caractérisé en ce que** l'arbre à toile peut être déplacé en avant et en arrière en direction du profilé de déploiement, dans lequel l'arbre à toile est logé au niveau de ses extrémités dans des coulisseaux, qui coulissent dans des guidages de coulisse de supports de palier.

9. Ombrage vertical selon l'une quelconque des revendications précédentes, **caractérisé en ce que** l'ombrage vertical présente au moins une surface d'appui pour l'appui de l'arbre à toile, en particulier que la surface d'appui s'étend parallèlement à l'axe de rotation de l'arbre à toile sur toute la longueur ou une partie de la longueur de l'arbre à toile ou plusieurs sections de l'arbre à toile.

10. Ombrage vertical selon l'une quelconque des revendications précédentes, **caractérisé en ce que** l'ombrage vertical présente au moins une surface d'appui pour l'appui de l'arbre à toile, en particulier que la surface d'appui s'étend dans la direction circonférentielle sur un angle de plus de 30° de l'arbre à toile, en particulier jusqu'à 60° ou jusqu'à 90° ou jusqu'à 120°.

11. Ombrage vertical selon l'une quelconque des revendications précédentes, **caractérisé en ce que** l'ombrage vertical présente au moins une surface d'appui pour l'appui de l'arbre à toile, dans lequel la surface d'appui présente un ou plusieurs insert/s ou support/s réduisant le frottement et/ou un revêtement réduisant le frottement.

12. Ombrage vertical selon l'une quelconque des revendications précédentes, **caractérisé en ce que** l'ombrage vertical présente des rails de guidage (4, 5) s'étendant perpendiculairement, dans ou au niveau desquels le profil de déploiement (3) et/ou des arêtes latérales de l'élément d'ombrage (2) sont guidés.

13. Ombrage vertical selon l'une quelconque des revendications précédentes, **caractérisé en ce que** l'élément d'ombrage (2) présente au niveau de ses arêtes s'étendant dans la direction de déploiement des demi-fermetures à glissière, qui coopèrent avec des demi-fermetures à glissière correspondantes dans des rails de guidage (4, 5) s'étendant verticalement.
